# EUROPÄISCHE PATENTSCHRIFT

(11) **EP 0 394 412 B1**
(45) Veröffentlichungstag und Bekanntmachung des Hinweises auf die Patenterteilung: **05.01.1994**
(21) Anmeldenummer: 89911815.2
(22) Anmeldetag: 18.10.1989
(51) Int. Cl.: B66C 23/90

(54) **REGELUNGSVERFAHREN FÜR EINEN KRAN**
CRANE CONTROL SYSTEM
SYSTEME DE COMMANDE DE GRUES

(30) Priorität: 19.10.1988 DE 3835522
(43) Veröffentlichungstag der Anmeldung: 31.10.1990
(73) Patentinhaber: MAN GHH LOGISTICS GMBH, 74076 Heilbronn (DE)
(72) Erfinder: FISCHER, Christoph, D-7121 Cleebronn (DE)
(74) Vertreter: Liska, Horst, Dr.-Ing.
(86) Internationale Anmeldenummer: EP8901245
(87) Internationale Veröffentlichungsnummer: WO9004564

(56) Entgegenhaltungen:
- EP-A- 0 285 710
- BE-A- 0 897 081
- DE-A- 2 641 082
- DE-A- 3 420 596
- FR-A- 2 256 101
- US-A- 4 456 093

## Beschreibung

Die Erfindung betrifft eine Kransteuerung für einen Turmdrehkran, welcher ein Hubwerk und einen von einem Drehwerk drehbaren Ausleger aufweist, dessen Ausladung mittels eines ein Katzfahrwerk des Auslegers antreibenden Auslegerantriebs änderbar ist.

Herkömmliche Kransteuerungen haben aus diskreten Bauelementen aufgebaute Schaltungen. Ihre Steuerlogik umfaßt eine große Anzahl herkömmlich verdrahteter Schütze, Hilfsrelais und Zeitrelais. Die bekannten Kransteuerungen sind zwar vergleichsweise betriebssicher, setzen jedoch hohen Konstruktionsteile- und Montageaufwand voraus. Insbesondere sind für die Bereichsbegrenzung des Auslegerantriebs, des Hubwerks und gegebenenfalls des Drehwerks mechanische Endschalter erforderlich, die bei der Kranmontage durch mehrfaches Anfahren zeitaufwendig justiert und überprüft werden müssen. Soweit die Kransteuerung auch die Last und das Lastmoment überwacht, sind für die Erfassung der Last mechanisch deformierbare Elemente vorgesehen, die bei Verformung wiederum mechanische Endschalter betätigen. Diese Endschalter müssen bei der Montage durch Anheben von Prüflasten eingestellt und überprüft werden.

Es ist ferner bei Kransteuerungen bekannt, einzelne periphere Daten, wie zum Beispiel die Last oder die Ausladung oder den Drehwinkel usw., jeweils durch Meßgeber zu erfassen und in separaten Geräten auszuwerten. Die bekannten Geräte haben jedoch nur begrenzte Fehlersicherheit.

Aus DE-A-34 20 596 ist eine Kransteuerung für einen Auslegerkran bekannt, über die sowohl ein Hubwerk als auch ein Drehwerk des Auslegers als auch ein die Ausladung des Auslegers bestimmendes Katzfahrwerk steuerbar ist. Die Kransteuerung umfaßt eine speicherprogrammierbare Steuerung, die über eine Schnittstelle mit einem Lastmomentbegrenzer verbunden ist. Der Lastmomentbegrenzer spricht auf analoge Meßwertgeber an, die die aktuell eingestellte Ausladung des Auslegers und die momentane Last erfassen. Der Lastmomentbegrenzer sorgt dafür, daß vorbestimmte, in einem Datenspeicher gespeicherte Lastmomentwerte im Betrieb nicht überschritten werden können. Zur Wegbegrenzung sich bewegender Komponenten des Krans sind gesonderte Endschalter vorgesehen. Zur Überwachung der speicherprogrammierbaren Steuerung sind Überwachungszeitgeber vorgesehen.

Aus EP-A-285 710 ist es für eine mobile Hubplattform bekannt, den Drehantrieb, den Hubantrieb und den die Ausladung bestimmenden Antrieb über eine speicherprogrammierbare Steuerung so zu steuern, daß bei Inbetriebnahme einlernbare Grenzpositionen nicht überschritten werden. Im Lernbetrieb werden hierbei von Meßgebern erfaßte Meßwerte zur Bildung der Grenzwertdaten in einen Datenspeicher eingeschrieben. Die speicherprogrammierbare Steuerung führt nicht nur Programmroutinen zur Funktionskontrolle der Meßgeber duch, sondern auch Selbsttests.

Es ist Aufgabe der Erfindung eine sicherere und effektivere Steuerung für einen Turmdrehkran vorzusehen.

Die Erfindung geht von einer Kransteuerung für einen Turmdrehkran aus, welche ein Hubwerk und einen von einem Drehwerk drehbaren Ausleger aufweist, dessen Ausladung mittels eines ein Katzfahrwerk des Auslegers antreibenden Auslegerantriebs änderbar ist, mit einer das Hubwerk, den Auslegerantrieb und das Drehwerk steuernden Steuerschaltung, wobei die Steuerschaltung als einkanalige, speicherprogrammierbare Steuerung ausgebildet ist, in deren Speicher Daten für Bewegungs- und/oder Lastgrenzen des Hubwerks und Bewegungsgrenzen des Auslegerantriebs gespeichert sind, wobei dem Hubwerk und dem Auslegerantrieb Meßgeber zugeordnet sind, die der Bewegung bzw. der Last proportionale Meßsignale erzeugen und wobei die speicherprogrammierbare Steuerung das Hubwerk und den Auslegerantrieb abhängig von den gespeicherten Grenzdaten und den Meßsignalen der Meßgeber steuert. Die erfindungsgemäße Verbesserung besteht darin, daß die speicherprogrammierbare Steuerung Programmroutinen zur Funktionskontrolle der Meßgeber durchführt und Einrichtungen zur zyklischen Durchführung von Selbsttests der speicherprogrammierbaren Steuerung vorgesehen sind,
daß wenigstens einer der Meßgeber als Kodesignalgeber ausgebildet ist und die speicherprogrammierbare Steuerung zur Funktionskontrolle bei Bewegung eine Plausibilitätsprüfung aufeinanderfolgender Kodesignale durchführt und/oder
daß wenigstens einer der Meßgeber als analoger Geber ausgebildet ist, der über zwei verstärkende Meßkanäle und einen wechselweise mit den beiden Meßkanälen verbindbaren Analog/Digitalwandler an die speicherprogrammierbare Steuerung angeschlossen ist und die speicherprogrammierbare Steuerung die über die beiden Meßkanäle gelieferten Meßsignale speichert und für die Funktionskontrolle zyklisch miteinander vergleicht.

Die speicherprogrammierbare Steuerung übernimmt vorzugsweise sämtliche Steuer- und Überwachungsfunktionen der Kransteuerung. Für die Begrenzung der Hubwerkbewegung und der Auslegerantriebsbewegung als auch für die Überwachung der Hakenlast oder des auf den Ausleger wirkenden Lastmoments sind keine gesonderten mechanischen Endschalter oder dergleichen erforderlich. Die speicherprogrammierbare Steuerung errechnet vielmehr aus den Meßsignalen der Meßgeber die Hakenposition, die Ausladung, die Hakenlast und gegebenenfalls das Lastmoment und steuert das Hubwerk und den Auslegerantrieb jeweils so, daß in einem Speicher gespeicherte Grenzdaten nicht überschritten werden. Hierdurch läßt sich eine wesentliche Verringerung des Konstruktionsteileaufwands und des Montage- und Justieraufwands erreichen.

Bei der speicherprogrammierbaren Steuerung handelt es sich um eine einkanalige Steuerung, die in einem gleichbleibenden Zyklus von Programmroutinen nacheinander die einzelnen Steuer- und Überwachungsfunktionen der Kransteuerung abarbeitet. Der Zyklus umfaßt die zyklische Durchführung von Selbsttests, so daß eine hohe Fehlersicherheit des Programmablaufs und der im Speicher gespeicherten Daten erreicht wird. Mit zu dem Zyklus gehören Programmroutinen zur Funktionskontrolle der Meßgeber.

Da vorzugsweise alle peripheren Meßgeber über denselben Programmkanal der speicherprogrammierbaren Steuerung verarbeitet werden, also nicht an verschiedene, im Inselbetrieb arbeitende Geräte angeschlossen sind, läßt sich unter den Meßsignalen der Meßgeber eine Korrespondenz herstellen, was zur Erhöhung der Fehlersicherheit beiträgt. Die erfindungsgemäße Kransteuerung erreicht Sicherheitsklasse 3.

Bei den Meßgebern kann es sich um digitale Meßgeber in Form von Kodesignalgeber, wie zum Beispiel Winkelkodierer oder dergleichen, handeln. Für die Funktionskontrolle ist dann vorgesehen, daß die speicherprogrammierbare Steuerung eine Plausibilitätsprüfung der bei einer Änderung des gemessenen Parameters sich ändernden Kodesignale durchführt. Der Kodesignalgeber gibt Kodesignale zum Beispiel in einem einschrittigen Kode ab, bei welchem sich die Kodesignale von Schritt zu Schritt nur jeweils um ein Bit ändern können. Werden pro Schritt Änderungen von mehr als einem Bit erfaßt, so interpretiert die speicherprogrammierbare Steuerung dies als Defekt des Meßgebers. Beispielsweise als Winkelkodierer ausgebildete Kodesignalgeber lassen sich insbesondere zur Wegerfassung einsetzen, beispielsweise zum Erfassen der Drehstellung des vom Drehwerk angetriebenen Auslegers, der Position des vom Auslegerantrieb angetriebenen Katzfahrwerks oder der durch das Hubwerk bestimmten Hakenposition.

Mittels der speicherprogrammierbaren Steuerung lassen sich aber auch analoge Meßgeber überwachen, zumindest was deren Meßsignalübertragungswege anbelangt. Hierzu ist vorgesehen, daß der analoge Meßgeber über zwei verstärkende Meßkanäle und einen gemeinsamen wechselweise mit den beiden Meßkanälen verbindbaren Analog/Digital-Wandler an die speicherprogrammierbare Steuerung angeschlossen ist und daß die speicherprogrammierbare Steuerung die über die beiden Meßkanäle gelieferten digitalen Meßsignale speichert und für die Funktionskontrolle zyklisch miteinander vergleicht. Abweichungen der beiden gespeicherten Meßsignale werden als Defekt eines der beiden Meßkanäle interpretiert. Zur Funktionsprüfung des Analog/Digital-Wandlers werden diesem zwei analoge Referenzsignale bzw. -Ströme zugeführt, die so bemessen sind, daß sie, bezogen auf die Bitbreite der gewandelten Datenwörter, jeweils das Komplement des Digitalwerts des anderen Referenzsignals bilden. Bei der Funktionsprüfung kann damit die gesamte Bitbreite der Datenwörter überprüft werden.

Bei dem Analogmeßgeber handelt es sich in einer bevorzugten Ausgestaltung um einen Last-Meßgeber, beispielsweise eine Lastmeßachse, über die das Hubseil geführt ist.

Die der Hakenlast proportionalen Meßsignale dieses Last-Meßgebers können zur Überprüfung unmittelbar miteinander verglichen werden. Sie können aber auch zusätzlich mit dem die Ausladung repräsentierenden Meßsignal multipliziert werden, so daß für die Überwachung Lastmomentsignale ausgenutzt werden, die durch Verknüpfung der Meßsignale mehrerer Meßgeber entstehen. Dies wiederum erlaubt Rückschlüsse auf eventuelle Programm- und Speicherfehler. Die der Last proportionalen Meßsignale werden vorzugsweise in Speicherplätzen gesonderter Speicherbauelemente, d.h. gesonderter Speicher-ICs gespeichert, um Defekte von Speicherbausteinen erkennen zu können. In entsprechender Weise sind auch die Meßsignale des die Ausladung erfassenden Meßgebers in einem gesonderten dritten Speicherbaustein abgelegt. Es versteht sich, daß entweder die gespeicherten Grenzdaten oder die Last- oder Lastmomentsignale um das Eigengewicht oder das von ihnen hervorgerufene Eigenmoment von Unterflasche und Oberflasche, Katzfahrwerk und Eigengewicht des Hubseils korrigiert werden, um absolute Werte der Last bzw. des Lastmoments überwachen zu können.

In einer bevorzugten Ausgestaltung sind sowohl dem Auslegerantrieb als auch dem Drehwerk und dem Hubwerk Meßgeber zugeordnet, die nicht nur zur Überwachung der maximalen Bewegungsgrenzen, sondern auch zur wahlweisen zwei- oder dreidimensionalen Begrenzung der Hakenpositionen ausgenutzt werden können. Hierzu ist vorgesehen, daß in dem Speicher der speicherprogrammierbaren Steuerung durch Betätigung eines Setzschalters momentane Meßsignale der Meßgeber zur Bildung gespeicherter Grenzdaten einschreibbar sind. Auf diese Weise können die einzelnen Grenzpositionen sowohl hinsichtlich der Ausladung als auch des Drehwinkels und der Hakentiefe angefahren und durch Betätigen des Setzschalters gespeichert werden. Diese Funktionsweise kann einerseits zum Einschreiben frei wählbarer Grenzen ausgenutzt werden, innerhalb der der Haken frei positioniert werden kann. Die Funktion läßt aber auch automatisches Anfahren programmierbare Fixpunkte der Hakenposition zu, für die in entsprechender Weise Daten ermittelt und gespeichert werden. Um Fehlbedienungen zu vermeiden, ist der speicherprogrammierbaren Steuerung vorzugsweise ein Schlüsselschalter zugeordnet, der für eine Änderung von Grenzdaten betätigt werden muß. Die Speicherung automatisch anfahrbarer Fixpunkte hingegen kann betriebsmäßig erfolgen.

Im folgenden wird anhand einer Zeichnung ein Ausführungsbeispiel der Erfindung erläutert. Die Zeichnung zeigt ein schematisches Blockschaltbild einer erfindungsgemäßen Kransteuerung für einen nicht näher dargestellten Drehkran, insbesondere einen Turmdrehkran, welcher ein Hubwerk und einen von einem Drehwerk drehbaren Ausleger aufweist, dessen Ausladung mittels eines insbesondere ein Katzfahrwerk des Auslegers antreibenden Auslegerantriebs änderbar ist.

Die Kransteuerung umfaßt eine einkanalige, speicherprogrammierbare Steuerung 1, beispielsweise in Form eines Mikroprozessors oder Mikrocontrollers mit einem aus mehreren voneinander gesonderten Speicherbausteinen 3 bestehenden Programm- und/oder Datenspeicher 5. Über nicht näher dargestellte Eingabe-Ausgabe-Schnittstellen, die wie Eingangs- und Ausgangssignale der Steuerung 1 auf geeignete Eingangs- bzw. Ausgangspegel (Gleichspannung 24 V, Wechselspannung 110 V, Analogsignalströme 4 bis 20 Milliampere) umsetzen, sind im wesentlichen sämtliche für die Kranfunktion relevanten Peripheriekomponenten an die Steuerung 1 angeschlossen. Die Steuerung 1 steuert insbesondere ein Hubwerk 7, ein Drehwerk 9 des Kranauslegers und einen Katzfahrantrieb 11, welcher eine auf dem Ausleger fahrende Katze bewegt und damit die Ausladung des Auslegers bestimmt. An die Steuerung 1 kann gegebenenfalls auch der Antrieb eines Kranfahrwerks angeschlossen sein. Dem Hubwerk 7 ist ein Meßgeber 13 zugeordnet, der der Hakenposition proportionale Meßsignale liefert. Der Drehstellung des Auslegers entsprechende Meßsignale liefert ein Meßgeber 15, während ein Meßgeber 17 Meßsignale liefert, die der momentanen Ausladung proportional sind. Bei den Meßgebern 15, 17 handelt es sich um digitale Kodesignalgeber, insbesondere Winkelkodierer, deren Kode sich von Winkelschritt zu Winkelschritt jeweils nur durch ein einzelnes Bit unterscheidet. Die Hakenlast wird von einem Meßgeber 19 erfaßt, bei dem es sich um einen analogen Meßgeber in Form einer Lastmeßachse handelt, über die das Hubseil geführt ist. Der Meßgeber 19 ist parallel an die Eingänge von zwei Meßkanälen 21, 23 angeschlossen, von denen jeder einen Meßverstärker 25 umfaßt. Ein gemeinsamer von einem Multiplexer 26 wechselweise mit den Meßkanälen 21, 23 verbindbarer Analog-Digital-Wandler 27 liefert den über die beiden Meßkanäle 21, 23 übertragenen analogen Signalen entsprechende digitale Datenworte. Der Analog-Digital-Wandler 27 kann für die Funktionskontrolle mit zwei gesonderten Referenzstromquellen 29 verbunden werden. Durch die Verdoppelung der Meßkanäle wird in nachfolgend noch näher erläuterter Weise die Fehlersicherheit erhöht.

An die Steuerung 1 sind beispielsweise im Führerhaus des Krans angeordnete Bedienungseinrichtungen 31 angeschlossen, über die das Hubwerk 7, das Drehwerk 9, das Katzfahrwerk 11 und gegebenenfalls das Kranfahrwerk in üblicher Weise gesteuert werden können. Im Speicher 5 sind Grenzdaten gespeichert, die die Bewegungsgrenzen des Hubwerks 7 und damit der Hakenposition, des Drehwerks 9 und damit der Auslegerdrehposition und des Katzfahrantriebs 11 und damit der Ausladung des Auslegers festlegen. Die Steuerung 1 vergleicht die gespeicherten Grenzdaten mit den abhängig von der aktuellen Position des Hubwerks 7, des Drehwerks 9 und des Katzfahrantriebs 11 erzeugten Meßgeber 13, 15 und 17 und beschränkt die durch die Bedienungseinrichtung 31 bestimmte Bewegung dieser Antriebe auf den durch die Grenzdaten festgelegten Bereich. Mechanische Endschalter, wie sie bei herkömmlichen Kransteuerungen erforderlich waren, können auf diese Weise entfallen.

Die Steuerung 1 vergleicht ferner die mittels des Meßgebers 19 gemessene Last, subtrahiert von der gemessenen Last das Eigengewicht des Hubseils und des Hakens und vergleicht diesen der tatsächlichen Hakenlast entsprechenden Wert mit ebenfalls im Speicher 5 gespeicherten Grenzdaten für die maximal zulässige Hakenlast. An der Bedienungseinrichtung 31 eingestellte Bewegungen, die zu einem Überschreiten der maximal zulässigen Hakenlast führen, werden von der Steuerung 1 selbsttätig gesperrt. Darüberhinaus errechnet die Steuerung 1 aus der mittels des Meßgebers 19 erfaßten Hakenlast und der durch den Meßgeber 17 gemessenen Ausladung des Auslegers das aktuelle Lastmoment, vermindert um die durch das Seilgewicht, das Laufkatzengewicht und das Gewicht von Unterflasche und Oberflasche bewirkten Lastmomente. Das tatsächliche Lastmoment wird wiederum mit im Speicher 5 gespeicherten Grenzdaten für das maximal zulässige Lastmoment verglichen, und die Steuerung 1 sperrt Haken- und Auslegerbewegungen, die zu einer Überschreitung des maximal zulässigen Lastmoments führen würden.

Die aktuellen Werte der Last, der Ausladung, der Hakenposition bzw. Hakenhöhe und der Drehposition des Auslegers werden in einem Anzeigefeld 33 des Kranführerhauses angezeigt. Auf dem Anzeigefeld 33 können zusätzlich die im Speicher 5 gespeicherten Grenzdaten angezeigt werden.

Für die Eingabe der Grenzdaten in den Speicher 5 ist ein Eingabefeld 35 vorgesehen, welches über einen Schlüsselschalter 37 freigegeben wird, so daß die bei der Montage des Krans eingestellten Grenzdaten nicht unbeabsichtigt gelöscht oder verändert werden können.

Die Fähigkeit der Steuerung 1, die Position des Hubwerks 7, des Drehwerks 9 und des Katzfahrantriebs 11 sowie gegebenenfalls des Kranfahrwerks ohne Justierung mechanischer Endschalter begrenzen zu können, kann zur betriebsmäßig wählbaren Einengung der maximal zulässigen Bewegungsgrenzen ausgenutzt werden. Auf diese Weise können Schwenk- und Ausladungsbereiche vorgegeben werden, in die im Kranbetrieb nicht eingefahren werden kann. Um die Programmierung dieser Bereiche zu erleichtern, wird der Ausleger und gegebenenfalls der Haken auf die gewünschte Drehposition gestellt. Durch Betätigen einer mittels des Schlüsselschalters 37 aktivierbaren Speichertaste 39 des Bedienfelds 35 werden die der momentanen Drehposition und Ausladung bzw. Hakenposition entsprechenden Meßsignale der Meßgeber 13, 15, 17 in den Speicher 5 eingeschrieben. In analoger Weise können auch Fixpositionen, die im Kranbetrieb wiederholt angefahren werden sollen, in einer Lernphase angefahren werden, wobei durch Betätigen einer Setztaste 41 der Bedieneinrichtung 31 die Meßsignale der Meßgeber 31, 15, 17 dieser Fixposition im Speicher 5 gespeichert werden. Die gespeicherten Fixpositionen können nachträglich beispielsweise durch Auslenken eines Meisterschalters oder durch Drücken einer Totmanntaste der Bedieneinrichtung 31 automatisch angefahren werden.

Die speicherprogrammierbare Steuerung 1 erfaßt im wesentlichen sämtliche für den Betrieb erforderlichen Meß- und Prüfsignale und erzeugt im wesentlichen sämtliche Steuersignale einschließlich der Steuersignale für einen Not-Aus-Schaltkreis 43. Um für diese Funktionen eine ausreichend hohe Fehlersicherheit zu erzielen, ist der für diese Steuerfunktionen einkanaligen Steuerung 1 eine Prüfeinrichtung 45 vorzugsweise in Form eines zweiten Mikroprozessors zugeordnet, dessen Aufgabe ausschließlich die Selbsttestung der Steuerung 1 einschließlich des Speichers 5 ist. Die Steuerung 1 arbeitet ihrerseits zyklisch, wobei in jedem Zyklus sämtliche Meßgeber abgefragt und sämtliche Antriebe mit Steuersignalen versorgt werden. Die Periodendauer des Arbeitszyklus der Steuerung 1 muß so klein gewählt sein, daß Änderungen der Meßsignale der Meßgeber 13 bis 19 hinreichend rasch und hinreichend genau erfaßt werden können. Da die Selbsttests nicht durch Programmroutinen der Steuerung 1 durchgeführt werden, sondern durch eine gesonderte Einrichtung 45, kann die Dauer jedes Arbeitszyklus der Steuerung 1 sehr kurz (weniger als 30 Millisekunden) gehalten werden. Die Einrichtung 45 erkennt durch Bit-Rotationen und arithmetische Operationen Fehler im Rechenwerk der Steuerung 1. Fehler im Programmspeicher werden durch zyklische Prüfsummenbildung der Befehlszahlen des Programms und zyklischen Vergleich mit einer im Speicher 5 gespeicherten Prüfsumme mit ausreichender Wahrscheinlichkeit erkannt. Verfälschungen variabler Daten, wie zum Beispiel der Grenzwerte im Speicher 5, werden dadurch gesichert, daß die Daten in getrennten Speicherbausteinen 3 doppelt (und gegebenenfalls invertiert) abgelegt werden. Durch Vergleichsroutinen der Steuerung 1 können während der Meßsignalverarbeitung Verfälschungen erkannt werden. Fehler, wie zum Beispiel Endlos-Programmschleifen, die zu einer Verlängerung der Programm-Zykluszeit von normalerweise beispielsweise 24 Millisekunden auf mehr als 30 Millisekunden führen, werden von einer Zeitüberwachungseinrichtung (Watch-Dog) der Steuerung 1 erkannt und führen sofort zur Gesamtabschaltung. Zufällige logische Fehler im Programmablauf, wie zum Beispiel durch Störsignale verursachte Sprünge, die zu einer Verkürzung der Programmzykluszeit führen, werden durch eine Zählroutine, die in das Programm eingestreute Befehlsmarken zählt, mit ausreichender Wahrscheinlichkeit erkannt und führen ebenfalls zur Abschaltung. Die Funktionskontrolle des Analog-Digital-Wandlers 27 wird anhand der Referenzströme der beiden Referenzstromquellen 29 ausgeführt. Die Referenzströme sind so bemessen, daß sie vorbestimmte Referenz-Digitalwerte erzeugen, die, bezogen auf die Bitbreite der Datenworte zueinander im Komplement stehen, d.h. zueinander invers sind. Durch Vergleich mit gespeicherten Referenz-Werten läßt sich auf diese Weise eine die gesamte Bitbreite erfassende Kontrolle durchführen.

Bei den die Drehposition des Auslegers und die Position des Katzfahrwerks, d.h. die Ausladung erfassenden Meßgebern handelt es sich um digitale Winkelkodierer, deren Kodesignale sich pro Winkelschritt lediglich um ein einziges Bit ändern. Die Steuerung 1 führt innerhalb jedes Zyklus eine Plausibilitätsprüfung der Kodesignale durch und überprüft hierbei, ob sich das aktuelle Kodesignal vom vorangegangenen Kodesignal um mehr als ein Bit unterscheidet. Da die Zyklusdauer kürzer als die Schrittdauer bei maximaler Bewegungsgeschwindigkeit ist, werden Abweichungen zwischen zwei Zyklen von mehr als einem Bit als Defekt der Meßgeber 15, 17 interpretiert und führen zur Abschaltung.

Der die Last erfassende Meßgeber 19 liefert analoge Meßsignale, die gesondert über die beiden Meßkanäle 21, 23 und den gemeinsamen Analog-Digital-Wandler 27 der Steuerung 1 zugeführt werden. Die wechselweise digitalisierten Meßsignale der beiden Meßkanäle 21, 23 werden für die Funktionskontrolle der Meßkanäle 21, 23 miteinander verglichen, wobei Fehler in einem der Meßkanäle zu einer Differenz und damit zur Abschaltung führen. Die beiden der Hakenlast entsprechenden, digitalisierten Lastwerte werden in gesonderten Speicherbausteinen 3 des Speichers 5 abgelegt. Der die Ausladung des Auslegers repräsentierende Meßwert des Meßgebers 17 wird in einem dritten Speicherbaustein 3 gespeichert. Der Vergleich der beiden Lastwerte erfolgt nach Einschreiben und erneutem Auslesen aus den Speicherbausteinen 3, so daß die Überprüfung der beiden die Lastwerte speichernden Speicherbausteine in diesen Prüfschritt miteinbezogen werden kann. Für die Überwachung des Lastmoments werden die beiden aus den Speicherbausteinen 3 ausgelesenen Lastwerte mit dem in dem dritten Speicherbaustein gespeicherten Ausladungswert multipliziert. Da der Ausladungswert für jede der beiden Multiplikationen aus dem dritten Speicherbaustein ausgelesen und wieder in den Speicherbaustein jedoch speicherplatzversetzt eingeschrieben wird, kann durch Vergleich der beiden Lastmomentprodukte nicht nur der Multiplikationsschritt, sondern auch der dritte Speicherbaustein auf Funktionsfähigkeit überprüft werden. Sicherheitsrelevante Ausgänge der Steuerung 1, die über Schütze beispielsweise das Hubwerk 7, das Drehwerk 9 oder das Katzfahrwerk 11 steuern, können durch Rückmeldungen rückgeführter Kontakte der Schütze geprüft werden. Die Steuerung 1 führt ferner zeitliche Mittelwertbildung der beiden Lastsignale durch, um einerseits momentane Schwankungen der Lastwerte auszugleichen und andererseits eine dynamische Prüfung durchführen zu können, durch die das Einhaken der Unterflasche und eventuelle Losreißversuche erfaßt und zur Abschaltung des Hubwerks 7 ausgenutzt werden können.

Bei dem Meßgeber 13 kann es sich um einen digitalen Kodesignalgeber, beispielsweise einem Winkelkodierer ähnlich den Meßgebern 15 oder 17 handeln, dessen Kodesignale in entsprechender Weise von der Steuerung 1 auf Plausibilität geprüft werden. Alternativ kann der Meßgeber 13 auch als analoger Meßgeber ähnlich dem Meßgeber 19 ausgebildet sein, wobei auch hier dann zweckmäßigerweise die Analog-Digital-Wandlung in zwei voneinander gesonderten Meßkanälen wechselweise mittels eines gemeinsamen Analog-Digital-Wandlers erfolgt und gegebenenfalls auch hier eine Überprüfung der Speicherbausteine 3 in die Funktionskontrolle miteinbezogen wird.

## Patentansprüche

1. Kransteuerung für einen Turmdrehkran, welcher ein Hubwerk (7) und einen von einem Drehwerk (9) drehbaren Ausleger aufweist, dessen Ausladung mittels eines ein Katzfahrwerk des Auslegers antreibenden Auslegerantriebs (11) änderbar ist, mit einer das Hubwerk (7), den Auslegerantrieb (11) und das Drehwerk (9) steuernden Steuerschaltung (1),
wobei die Steuerschaltung als einkanalige, speicherprogrammierbare Steuerung (1) ausgebildet ist, in deren Speicher (5) Daten für Bewegungs- und/oder Lastgrenzen des Hubwerks (7) und Bewegungsgrenzen des Auslegerantriebs (11) gespeichert sind,
wobei dem Hubwerk (7) und dem Auslegerantrieb (11) Meßgeber (13, 17, 19) zugeordnet sind, die der Bewegung bzw. der Last proportionale Meßsignale erzeugen und
wobei die speicherprogrammierbare Steuerung (1) das Hubwerk (7) und den Auslegerantrieb (11) abhängig von den gespeicherten Grenzdaten und den Meßsignalen der Meßgeber (13, 17, 19) steuert, **dadurch gekennzeichnet,**
daß die speicherprogrammierbare Steuerung (1) Programmroutinen zur Funktionskontrolle der Meßgeber (13, 17, 19) durchführt
und Einrichtungen (45) zur zyklischen Durchführung von Selbsttests der speicherprogrammierbaren Steuerung (1) vorgesehen sind,
daß wenigstens einer der Meßgeber (17), als Kodesignalgeber ausgebildet ist und die speicherprogrammierbare Steuerung (1) zur Funktionskontrolle bei Bewegung eine Plausibilitätsprüfung aufeinanderfolgender Kodesignale durchführt und/oder
daß wenigstens einer der Meßgeber (19), als analoger Geber ausgebildet ist, der über zwei verstärkende Meßkanäle (21, 23) und einen wechselweise mit den beiden Meßkanälen (21, 23) verbindbaren Analog/Digital-Wandler (27) an die speicherprogrammierbare Steuerung (1) angeschlossen ist und die speicherprogrammierbare Steuerung (1) die über die beiden Meßkanäle (21, 23) gelieferten Meßsignale speichert und für die Funktionskontrolle zyklisch miteinander vergleicht.

2. Kransteuerung nach Anspruch 1, dadurch gekennzeichnet, daß die speicherprogrammierbare Steuerung (1) die beiden gespeicherten Meßsignale mit dem die Ausladung repräsentierenden Meßsignal multipliziert und die errechneten Produkte für die Funktionskontrolle miteinander und für die Steuerung des Auslegerantriebs (11) und/oder des Hubwerks (7) mit vorgegebenen, gespeicherten Grenzdaten für das maximale Auslegermoment vergleicht.

3. Kransteuerung nach Anspruch 2, dadurch gekennzeichnet, daß die errechneten Produkte oder die Grenzdaten für das maximale Auslegermoment um Momentenbeiträge aufgrund des Eigengewichts von Krankomponenten korrigiert sind.

4. Kransteuerung nach einem der Ansprüche 1 bis 3, dadurch gekennzeichnet, daß die Meßsignale, insbesondere über zwei gesonderte Meßkanäle (21, 23) geführte Meßsignale desselben Meßgebers (19) in voneinander gesonderten Speicherbauelementen (3) gespeichert sind.

5. Kransteuerung nach einem der Ansprüche 1 bis 4, dadurch gekennzeichnet, daß dem Hubwerk (7) und/oder dem Drehwerk (9) und/oder dem Auslegerantrieb (11) Meßgeber (13, 15, 17) zur Erfassung der Hakenposition bzw. der Drehstellung des Auslegers bzw. dessen Ausladung zugeordnet sind, und daß in den Speicher (5) der speicherprogrammierbaren Steuerung (1) durch Betätigung eines Setzschalters (39, 41) momentane Meßsignale der Meßgeber (13, 15, 17) zur Bildung gespeicherter Grenzdaten einschreibbar sind.

6. Kransteuerung nach einem der Ansprüche 1 bis 5, dadurch gekennzeichnet, daß der dem Auslegerantrieb zugeordnete Meßgeber (17) als Kodesignalgeber und/oder der die Last erfassende Meßgeber (19) als analoger geber ausgebildet ist.

## Claims

1. A crane control system for a rotating tower crane which has a lifting gear (7) and a jib which can be rotated by a slewing gear (9) and the reach of which can be varied by means of a jib drive (11) driving a traversing gear of the jib, with a control circuit (1) controlling the lifting gear (7), the jib drive (11) and the slewing gear (9), wherein the control circuit is in the form of a single-channel control system (1) which is memory programmable and in the memory (5) of which there are stored data for movement and/or load limits of the lifting gear (7) and movement limits of the jib drive (11), wherein the lifting gear (7) and the jib drive (11) are associated with measuring transducers (13, 17, 19) which generate measurement signals proportional to the movement and the load, and wherein the memory-programmable control system (1) controls the lifting gear (7) and the jib drive (11) as a function of the stored limit data and the measurement signals of the measuring transducers (13, 17, 19), characterised in that the memory-programmable control system (1) performs program routines for functional checking of the measuring transducers (13, 17, 19) and means (45) are provided for the cyclic execution of self-testing of the memory-programmable control system (1), in that at least one of the measuring transducers (17) is in the form of a code signal generator and for functional checking during movement the memory-programmable control system (1) performs a plausibility check of successive code signals, and/or in that at least one of the measuring transducers (19) is in the form of an analog transducer which is connected to the memory-programmable control system (1) via two amplifying measuring channels (21, 23) and an analog/digital converter which can be connected alternately to the two measuring channels (21, 23), and the memory-programmable control system (1) stores the measuring signals supplied via the two measuring channels (21, 23) and for functional checking compares them cyclically with each another.

2. A crane control system according to Claim 1, characterised in that the memory-programmable control system (1) multiplies the two stored measurement signals with the measurement signal representing the reach and compares the calculated products for the functional checking with one another and for the control of the jib drive (11) and/or the lifting gear (7) with predetermined stored limit data for the maximum jib moment.

3. A crane control system according to Claim 2, characterised in that the calculated products or the limit data for the maximum jib moment are corrected by moment contributions on the basis of the inherent weight of crane components.

4. A crane control system according to any one of Claims 1 to 3, characterised in that the measurement signals, in particular measurement signals of the same measuring transducer (19) fed via two separate measuring channels (21, 23), are stored in memory components (3) which are separate from one another.

5. A crane control system according to any one of Claims 1 to 4, characterised in that the lifting gear (7) and/or the slewing gear (9) and/or the jib drive (11) are associated with measuring transducers (13, 15, 17) for detecting the hook position or the rotational positional of the jib or its reach, and in that instantaneous measurement signals of the measuring transducers (13, 15, 17) can be entered in the memory (5) of the memory-programmable control system (1) by actuation of a setting switch (39, 41), so as to form stored limit data.

6. A crane control system according to any one of Claims 1 to 5, characterised in that measuring transducer (17) associated with the jib drive is in the form of a code signal generator and/or the measuring transducer (19) detecting the load is in the form of an analog transducer.

## Revendications

1. Commande de grue, pour une grue à tour pivotante, comportant un mécanisme de levage (7) et une flèche articulée, susceptible de tourner au moyen d'un mécanisme de rotation (9), dont la portée est modifiable au moyen d'un entraînement de flèche (11), assurant l'entraînement d'un mécanisme de déplacement de chariot de flèche, avec un circuit de commande (1) commandant le mécanisme de levage (7), l'entraînement (11) de flèche et le mécanisme de rotation (9), le circuit de commande étant réalisé sous forme de commande (1) à un canal, à mémoire programmable, dans la mémoire (5) duquel sont stockées des données destinées aux limites de déplacement et/ou de charge du mécanisme de levage (7) et aux limites de débattement de l'entraînement (11) de flèche, des capteurs de mesure (13, 17, 19) étant associés au mécanisme de levage (7) et à l'entraînement (11) de flèche et produisant des signaux de mesure proportionnels au déplacement, respectivement à la charge, et la commande (1) à mémoire programmable commandant le mécanisme de levage (7) et l'entraînement (11) de flèche, en fonction des données limites stockées et des signaux de mesure des capteurs de mesure (13, 17, 19), **caractérisée en ce que** la commande à mémoire programmable (1) effectue des sous-programmes destinés au contrôle de fonctionnement des capteurs de mesure (13, 17, 19), et des dispositifs (45) sont prévus pour effectuer cycliquement des auto-tests de la commande (1) à mémoire programmable, en ce qu'au moins l'un des capteurs de mesure (17) est réalisé sous forme de codeur et la commande (1) à mémoire programmable effectuant, en vue du contrôle du fonctionnement lors du déplacement, un contrôle de plausibilité des signaux codés successifs, et/ou au moins l'un des capteurs de mesure (19) est un capteur analogique, raccordé à la commande (1) à mémoire programmable par l'intermédiaire de deux canaux de mesure (21, 23) à effet d'amplification et d'un convertisseur analogique/numérique (27) pouvant être relié alternativement aux deux canaux de mesure (21, 23), et la commande (1) à mémoire programmable stockant les signaux de mesure fournis par les deux canaux de mesure (21, 23) et opérant cycliquement une comparaison entre eux, pour opérer le contrôle de fonctionnement.

2. Commande de grue selon la revendication 1, caractérisée en ce que la commande (1) à mémoire programmable effectue la multiplication des deux signaux de mesure avec le signal de mesure représentatif de la portée et compare entre eux les produits obtenus pour le contrôle de fonctionnement et pour la commande de l'entraînement (11) de flèche et/ou du mécanisme de levage (7), en comparant à des données limites prédéterminées stockées, concernant le couple maximal de la flèche.

3. Commande de grue selon la revendication 2, caractérisée en ce que les produits calculés ou les données limites concernant le couple maximal de la flèche sont corrigés à l'aide de valeurs de couple basées sur le poids propre des composants de la grue.

4. Commande de grue selon l'une des revendications 1 à 3, caractérisée en ce que les signaux de mesure, en particulier les signaux de mesure provenant du même capteur de mesure (19) et véhiculés par deux canaux de mesure (21, 23) sont stockés dans des composants de mémoire (3) séparés l'un de l'autre.

5. Commande de grue selon l'une des revendications 1 à 4, caractérisée en ce que des capteurs de mesure (13, 15, 17) destinés à détecter la position du crochet, respectivement la position en rotation de la flèche, respectivement sa portée, sont associés au mécanisme de levage (7) et/ou au mécanisme de rotation (9) et/ou à l'entraînement (11) de la flèche, et en ce que des signaux de mesure instantanés des capteurs de mesure (13, 15, 17) sont susceptibles d'être inscrits dans la mémoire (5) de la commande (1) à mémoire programmable, par actionnement d'un interrupteur de positionnement (39, 41), pour former des données limites stockées.

6. Commande de grue selon l'une des revendications 1 à 5, caractérisée en ce que le capteur de mesure (17) associé à l'entraînement de flèche est réalisé sous forme d'un codeur et/ou le capteur de mesure (19) détectant la charge est réalisé sous forme de capteur analogique.
